# EUROPÄISCHE PATENTSCHRIFT

(11) **EP 1 495 264 B1**
(45) Veröffentlichungstag und Bekanntmachung des Hinweises auf die Patenterteilung: **21.02.2007**
(21) Anmeldenummer: 02777353.0
(22) Anmeldetag: 19.11.2002
(51) Int. Cl.: F23D 14/06, F24C 3/08

(54) **GASKOCHMULDE**
GAS STOVE PAN
CUVETTE DE GAZINIERE

(30) Priorität: 23.11.2001 EP 01440396
(43) Veröffentlichungstag der Anmeldung: 12.01.2005
(73) Patentinhaber: BSH Bosch und Siemens Hausgeräte GmbH, 81739 München (DE)
(72) Erfinder: SITTLER, Thierry, F-67640 Lipsheim (FR); FÖRDERER, Jürgen, 76571 Gaggenau (DE); HAEDICKE, Joachim, 76530 Baden-Baden (DE); HOFFBECK, Guillaume, F-67530 Ottrott (FR); SEGERS, Herrman-Reinhard, 81679 München (DE)
(86) Internationale Anmeldenummer: PCT/EP2002/012947
(87) Internationale Veröffentlichungsnummer: WO 2003/044428

(56) Entgegenhaltungen:
- DE-C- 548 279
- FR-A- 2 823 557
- US-A- 1 731 306
- US-A- 4 264 298
- US-A1- 2001 029 941

## Beschreibung

Die vorliegende Erfindung betrifft eine Gaskochmulde mit einer Muldenplatte, durch die zumindest ein Gasbrenner ragt, welche Muldenplatte von einer hochgezogenen Seitenwand umgeben ist und zumindest eine Luftöffnung aufweist.

Aus der EP 0 554 511 ist ein Gasbrenner bekannt, bei dem ein Brennerstativ eine Gasmulde von unten durchsetzt. Den über die Gasmulde hinausragenden Bereich des Brennerstativs umgibt ein Steckaufsatz. Im Steckaufsatz können zusätzliche Austrittsöffnungen vorgesehen sein, aus denen Sekundärluft aus dem Muldenraum unterhalb des Brenners zur Flammenkühlung ansaugbar ist.

Die Aufgabe der vorliegenden Erfindung besteht darin, eine Gaskochmulde bereitzustellen, bei der eine Konvektionsluft von unterhalb der Muldenplatte zur Kühlung von Bauelementen, insbesondere der hochgezogenen Seitenwand in der Gaskochmulde und/oder als Sekundärluft verwendbar ist.

Die erfindungsgemäße Aufgabe ist durch die Gaskochmulde mit den Merkmalen des Patentanspruches 1 gelöst. Gemäß dem kennzeichnenden Teil des Patentanspruches 1 weist die Gaskochmulde eine Luftführungsplatte auf, die auf der Muldenplatte angeordnet ist. Zwischen der Luftführungsplatte und der Muldenplatte ist ein Zwischenraum ausgebildet, der mit der Luftöffnung in Verbindung steht. Der Zwischenraum dient als Luftführungskanal. Vorteilhafterweise kann in dem Luftführungskanal Konvektionsluft von unterhalb der Muldenplatte bedarfsweise zu einem Flammenbereich des Gasbrenners, zur hochgezogenen Seitenwand und/oder zu weiteren hitzeempfindlichen Bauelementen der Gaskochmulde geführt werden. Der Konvektionsluftstrom ist sowohl durch Zwangskonvektion mittels eines Gebläses als auch durch thermische Konvektion erzeugbar.

Gemäß einer bevorzugten Ausführungsform ist die Stirnseite der Luftführungsplatte über einen Luftspalt von einer Seitenwand der Gaskochmulde beabstandet. Dadurch wird ein Teil der Konvektionsluft durch den Luftspalt entlang der Seitenwand nach oben geführt. Die Strömung der Konvektionsluft entlang der Seitenwand dient zur Kühlung derselben.

Dies ist insbesondere von Bedeutung bei einer Gaskochmulde mit tiefgelegt angeordneten Gasbrennern. Hierbei sind die Topfträger nahezu auf einem Höhenniveau mit der daran anschließenden Arbeitsfläche der Arbeitsplatte, während die Seitenwand der Gaskochmulde bis zu einer Oberseite der Arbeitsplatte hochgezogen ist. Bei einer derartigen Anordnung besteht einerseits die Gefahr einer Überhitzung der Seitenwand aufgrund einer verminderten Wärmeabfuhr in die Umgebung außerhalb der Gaskochmulde. Andererseits besteht die Gefahr, dass der Flammenbereich des Gasbrenners nur ungenügend mit Sekundärluft versorgt wird.

Zur Verbesserung der Luftkonvektionsströmung zu hitzeempfindlichen Bauteilen, zur Seitenwand und/oder zu dem Flammenbereich des Gasbrenners beträgt in einer bevorzugten Ausführungsform der Abstand zwischen der Luftführungsplatte und der Muldenplatte in etwa 3 bis 10 mm und bevorzugt etwa 5 mm. Der Abstand zwischen der Stirnseite der Luftführungsplatte und der hochgezogenen Seitenwand beträgt zwischen 10 und 30 mm und vorzugsweise etwa 20 mm, damit die Luftkonvektionsströmung entlang der Seitenwand ausreichend ist.

Die Luftführungsplatte ist vorteilhafterweise durch Segmente gebildet, die zueinander in Anlage sind. Dadurch wird eine leichte Handhabung der Luftführungsplatte bei deren Reinigung gewährleistet.

Bevorzugt ist es, wenn unterhalb des Luftspalts zwischen der Stirnseite der Luftführungsplatte und der Seitenwand eine rinnenartige Vertiefung ausgebildet ist. In der Vertiefung sammeln sich die während eines Garbetriebs durch den Luftspalt auf die Muldenplatte tropfenden Verunreinigungen. Dadurch ist verhindert, dass die Verunreinigungen über die Druckausgleichsleitung auf unterhalb der Gaskochmulde angeordnete Küchenmöbel tropfen.

Vorteilhaft ist es, wenn die Stirnseite der Luftführungsplatte über einen Luftspalt von einer Seitenwand der Gaskochmulde beabstandet. Ein Teil der Luftkonvektionsströmung kann somit vom Zwischenraum durch den Luftspalt entlang der Seitenwand nach oben strömen. Dadurch wird die Seitenwand in einfacher Weise durch die Luftkonvektionsströmung gekühlt. Dies ist insbesondere von Bedeutung bei einer Gaskochmulde, in der die Gasbrenner tiefgelegt angeordnet sind. Hierbei sind die Topfträger nahezu auf einem Höhenniveau mit der daran anschließenden Arbeitsfläche der Arbeitsplatte, während die Seitenwand der Gaskochmulde bis zu einer Oberseite der Arbeitsplatte hochgezogen ist. Bei einer derartigen Anordnung besteht einerseits die Gefahr einer Überhitzung der Seitenwand aufgrund einer verminderten Wärmeabfuhr in die Umgebung außerhalb der Gaskochmulde. Andererseits besteht die Gefahr, dass nur der Flammenbereich des Gasbrenners nur ungenügend mit Sekundärluft versorgt wird.

Nachfolgend ist ein Ausführungsbeispiel der Erfindung erläutert.

Eine Gaskochmulde ist in eine Arbeitsplatte eingelassen und weist fünf Zweikreis-Gasbrenner auf. Den Gasbrennern sind in einem oberen Bedienfeld fünf Betätigungsknebel zugeordnet, die der Gasführung und der Zündung der Gasbrenner dienen. Die Gasbrenner ragen durch Montageöffnungen einer wannenförmigen Muldenplatte, die aus einem rostfreien Edelstahlblech gefertigt ist. Die Muldenplatte ist mit hochgezogenen Seitenwänden ausgebildet, deren obere Randleisten auf der Arbeitsplatte liegen. In den oberen Randleisten ist das Bedienfeld ausgebildet, in dem die Betätigungsknebel angeordnet sind.

Zum Abstellen von Gargutbehältnissen sind oberhalb der Gasbrenner Topfträger angeordnet. Aus optischen Gründen und aus bedientechnischen Gründen ist die Arbeitsfläche der Arbeitsplatte mit den Topfträgern nahezu auf einem Höhenniveau angeordnet. Dies hat zur Folge, dass die Brennerköpfe der Gasbrenner tiefgelegt innerhalb eines Freiraums der wannenförmigen Muldenplatte angeordnet sind, der zwischen der Muldenplatte und den Topfträgern angeordnet ist.

An der Unterseite der Muldenplatte ist eine Bodenwanne der Gaskochmulde beispielsweise mittels einer Klebverbindung gehaltert. Die Bodenwanne begrenzt zusammen mit der Muldenplatte einen Muldeninnenraum, in dem eine nicht dargestellte Zündeinrichtung sowie Gasleitungen mit zugeordneten Gasdüsen sowie Gasluftgemischleitungen der Gasbrenner angeordnet sind. Hierbei wird in bekannter Weise Gas von den Gasdüsen in die Gasluftgemischzuleitungen ausgestoßen. Mittels einer Injektionswirkung wird sogenannte Primärluft zusammen mit dem ausgestoßenen Gas in die Gasluftgemischleitungen geführt.

Um eine ausreichende Primärluftzufuhr zu den Gasluftgemischleitungen der Gasbrenner zu gewährleisten, sind in der Bodenwanne Primärluftöffnungen vorgesehen. Die Primärluftöffnungen verbinden einen Raum außerhalb der Bodenwanne mit dem Muldeninnenraum. Dadurch ist eine Luftkonvektionsströmung I vom Raum in den Muldeninnenraum und damit in einen Luftansaugbereich der Gasdüsen gesichert. In dem Raum außerhalb der Gaskochmulde ist ein Küchenmöbelstück, etwa ein Unterbauschrank vorgesehen.

In der Muldenplatte sind als Druckausgleichsleitung Luftöffnungen vorgesehen. Die zwischen der Seitenwand und der Bodenwanne vorgesehene Luftöffnung mündet einerseits unmittelbar in den Raum außerhalb der Gaskochmulde sowie in den Freiraum. Zusätzlich gibt es eine Luftöffnung, die in einen Verbindungskanal mündet. Der Verbindungskanal ist durch den Muldeninnenraum geführt ist und im wesentlichen luftdicht von dem Muldeninnenraum getrennt. Eine hermetisch luftdichte Trennung zwischen dem Verbindungskanal und dem Muldeninnenraum ist dabei nicht erforderlich. Vielmehr soll durch die Trennung bezweckt werden, dass Druckstöße größtenteils über den Verbindungskanal in den oberhalb der Muldenplatte vorgesehenen Freiraum - und nicht in den Muldeninnenraum - übertragen werden.

Oberhalb der Luftöffnungen ist eine Luftführungsplatte angeordnet, die über einen Zwischenraum von der Muldenplatte beabstandet ist. Die Luftführungsplatte weist einzelne Segmente auf, die zueinander in Anlage sind. Durch die Aufteilung in Segmenten ist die Handhabung der Luftführungsplatte bei der Reinigung vereinfacht und ist beispielsweise deren Platzbedarf in einer Spülmaschine reduziert. Jedes Segment der Luftführungsplatte ist mit einer Durchführungsöffnung versehen, durch die der Brennerkopf eines der Gasbrenner ragt. Am Brennerkopf ist eine nach außen kegelstumpfförmig erweiterte Schürze gehaltert. Die Schürze überdeckt Lufteintrittsöffnungen, durch die Luft in eine Innenkammer des Zweikreisbrenners und damit in einen Flammenbereich eines Innenbrenners geführt ist. Die Schürze liegt auf einem Randbereich der Durchführungsöffnung. Der Randbereich der Durchführungsöffnung ist nach oben gebogen, damit auf die Luftführungsplatte tropfendes Gargut nicht über die Durchführungsöffnung in den Zwischenraum eindringen kann.

Eine nach oben gebogene Stirnseite der Luftführungsplatte ist durch einen Luftspalt von der hochgezogenen Seitenwand beabstandet ist. Der Abstand zwischen der Stirnseite der Luftführungsplatte und der hochgezogenen Seitenwand liegt in dem gezeigten Ausführungsbeispiel bei etwa 20 mm. Unterhalb des Luftspalts weist die Muldenplatte eine rinnenartige Vertiefung auf, die zwischen der Seitenwand und der Luftöffnung ausgebildet ist. Von den Gargutbehältnissen austretendes Kochgut, wie etwa Milch, Fettspritzer oder überkochendes Wasser gelangt somit durch den Luftspalt hindurch in die Vertiefung und wird dort gesammelt. Dadurch ist verhindert, dass das Kochgut durch die Luftöffnungen auf den Unterbauschrank tropft.

Während eines Betriebes des Zweikreisbrenners erwärmt sich die Gaskochmulde. Dadurch steigt Luft aufgrund von Wärmekonvektion vom unteren Raum zur Gaskochmulde auf. Von der aufsteigenden Luft strömt ein erster Teil I über die Primärluftöffnungen in den Muldeninnenraum. Ein Hauptanteil der aufsteigenden Konvektionsluft gelangt durch die Luftöffnungen sowie durch die Verbindungskanäle in den Zwischenraum. Über den Zwischenraum wird ein zweiter Teil II der Konvektionsluft in die Innenkammer des Zweikreisbrenners geführt.

Dort gewährleistet sie als sogenannte Sekundärluft eine ausreichende Flammenbildung am Innenbrenner. Die verbleibende Konvektionsluft tritt durch den Luftspalt aus dem Zwischenraum und strömt entlang der hochgezogenen Seitenwand als eine Kühlluftströmung III nach oben, wodurch eine Überhitzung der Seitenwand und damit der Betätigungselemente vermieden ist.

Beim Öffnen/Schließen des unterhalb der Gaskochmulde angeordneten Unterbauschranks werden Druckstöße erzeugt. Die Druckstöße werden durch die Luftöffnungen bzw. die Verbindungskanäle zur Oberseite der Muldenplatte hin übertragen und verpuffen im Freiraum oberhalb der Muldenplatte. Erfindungsgemäß werden die Druckstöße nicht bzw. nur teilweise über die Primärluftöffnungen in den Muldeninnenraum geleitet. Die Primärluftversorgung in die Gasluftgemischleitungen der Gasbrenner ist daher nicht beeinträchtigt. Um die Auswirkungen der Druckstöße auf den Muldeninnenraum weiter zu minimieren, ist der Strömungsquerschnitt der Primärluftöffnungen um ein Vielfaches kleiner ausgelegt als der Strömungsquerschnitt der Luftöffnungen. Dadurch ist es erfindungsgemäß nicht mehr notwendig, die Bodenwanne zum Schutz vor Druckstößen luftdicht gegenüber dem Raum auszubilden oder zwischen dem Unterbauschrank und der Gaskochmulde einen zusätzlichen Zwischenboden anzuordnen.

## Patentansprüche

1. Gaskochmulde mit einer Muldenplatte, durch die zumindest ein Gasbrenner ragt, welche Muldenplatte von einer hochgezogenen Seitenwand umgeben ist und zumindest eine Luftöffnung aufweist, **dadurch gekennzeichnet, dass** eine Luftführungsplatte vorgesehen ist, die auf der Muldenplatte angeordnet ist, und dass zwischen der Luftführungsplatte und der Muldenplatte ein Zwischenraum ausgebildet ist, der mit der Luftöffnung in Verbindung steht.

2. Gaskochmulde nach Anspruch 1, **dadurch gekennzeichnet, dass** eine Stirnseite der Luftführungsplatte über einen Luftspalt von der Seitenwand beabstandet ist.

3. Gaskochmulde nach Anspruch 1 oder 2, **dadurch gekennzeichnet, dass** der Zwischenraum mit einem Flammenbereich des Gasbrenners in Verbindung steht.

4. Gaskochmulde nach einem der vorhergehenden Ansprüche, **dadurch gekennzeichnet, dass** der Abstand zwischen der Stirnseite der Luftführungsplatte und der Seitenwand zwischen 10 und 30 mm liegt und vorzugsweise etwa 20 mm beträgt.

5. Gaskochmulde nach einem der vorhergehenden Ansprüche, **dadurch gekennzeichnet, dass** der Abstand zwischen der Luftführungsplatte und der Muldenplatte zwischen 3 und 10 mm liegt und vorzugsweise etwa 5 mm beträgt.

6. Gaskochmulde nach einem der vorhergehenden Ansprüche, **dadurch gekennzeichnet, dass** die Luftöffnung in einem der Seitenwand vorgelagerten Bereich der Muldenplatte vorgesehen ist.

7. Gaskochmulde nach einem der vorhergehenden Ansprüche, **dadurch gekennzeichnet, dass** die Luftführungsplatte durch Segmente gebildet ist, die zueinander in Anlage sind.

8. Gaskochmulde nach einem der Ansprüche 2 bis 7, **dadurch gekennzeichnet, dass** die Muldenplatte eine rinnenartige Vertiefung aufweist, die unterhalb des Luftspalts angeordnet ist.

9. Gaskochmulde nach Anspruch 8, **dadurch gekennzeichnet, dass** die Vertiefung zwischen der Seitenwand und der Luftöffnung angeordnet ist.

## Claims

1. Gas cooker hob with a hob plate, through which at least one gas burner projects, which hob plate is surrounded by a drawn-up side wall and has at least one air opening, **characterised in that** an air guide plate is provided, which is arranged on the hob plate, and that an intermediate space connected with the air opening is formed between the air guide plate and the hob plate.

2. Gas cooker hob according to claim 1, **characterised in that** an end face of the air guide plate is spaced from the side wall by way of an air gap.

3. Gas cooker hob according to claim 1 or 2, **characterised in that** the intermediate space is connected with a flame region of the gas burner.

4. Gas cooker hob according to one of the preceding claims, **characterised in that** the spacing between the end face of the air guide plate and the side wall is between 10 and 30 millimetres and preferably approximately 20 millimetres.

5. Gas cooker hob according to one of the preceding claims, **characterised in that** the spacing between the air guide plate and the hob plate is between 3 and 10 millimetres and preferably approximately 5 millimetres.

6. Gas cooker hob according to one of the preceding claims, **characterised in that** the air opening is provided in a region of the hob plate disposed in front of the side wall.

7. Gas cooker hob according to one of the preceding claims, **characterised in that** the air guide plate is formed by segments which are in contact with one another.

8. Gas cooker hob according to one of claims 2 to 7, **characterised in that** the hob plate has a channel-like depression arranged below the air gap.

9. Gas cooker hob according to claim 8, **characterised in that** the depression is arranged between the side wall and the air opening.

## Revendications

1. Table de cuisson à gaz avec une plaque de table de cuisson hors de laquelle fait saillie au moins un brûleur à gaz, laquelle plaque de table de cuisson est entourée d'une paroi latérale relevée et comporte au moins un orifice d'aération, **caractérisée en ce qu'**est prévue une plaque de canalisation d'air, laquelle est disposée sur la plaque de table de cuisson, et **en ce qu'**est ménagé, entre la plaque de canalisation d'air et la plaque de table de cuisson, un espace intermédiaire qui communique avec l'orifice d'aération.

2. Table de cuisson à gaz selon la revendication 1, **caractérisée en ce qu'**une face frontale de la plaque de canalisation d'air est espacée de la paroi latérale par une fente d'aération.

3. Table de cuisson à gaz selon la revendication 1 ou 2, **caractérisée en ce que** l'espace intermédiaire communique avec une zone de flamme du brûleur à gaz.

4. Table de cuisson à gaz selon l'une des revendications précédentes, **caractérisée en ce que** la distance entre la face frontale de la plaque de canalisation d'air et la paroi latérale est comprise entre 10 et 30 mm et est préférentiellement d'environ 20 mm.

5. Table de cuisson à gaz selon l'une des revendications précédentes, **caractérisée en ce que** la distance entre la plaque de canalisation d'air et la plaque de table de cuisson est comprise entre 3 et 10 mm et est préférentiellement d'environ 5 mm.

6. Table de cuisson à gaz selon l'une des revendications précédentes, **caractérisée en ce que** l'orifice d'aération est prévu dans une zone de la plaque de table de cuisson qui précède la paroi latérale.

7. Table de cuisson à gaz selon l'une des revendications précédentes, **caractérisée en ce que** la plaque de canalisation d'air est constituée par des segments qui sont appliqués les uns contre les autres.

8. Table de cuisson à gaz selon l'une des revendications 2 à 7, **caractérisée en ce que** la plaque de table de cuisson comporte un creux de type rainure qui est situé en dessous de la fente d'aération.

9. Table de cuisson à gaz selon la revendication 8, **caractérisée en ce que** le creux est situé entre la paroi latérale et l'orifice d'aération.
